# EUROPÄISCHE PATENTSCHRIFT

(11) **EP 4 211 666 B1**
(45) Veröffentlichungstag und Bekanntmachung des Hinweises auf die Patenterteilung: **08.04.2026**
(21) Anmeldenummer: 21745762.1
(22) Anmeldetag: 15.07.2021
(51) Int. Cl.: G07C 3/00

(54) **VERFAHREN ZU EINER ERMITTLUNG VON PARAMETERN EINER HANDWERKZEUGMASCHINE ZU EINER SERVICEUNTERSTÜTZUNG**
METHOD FOR DETERMINING PARAMETERS OF A HANDHELD POWER TOOL FOR SERVICE SUPPORT
PROCÉDÉ DE DÉTERMINATION DE PARAMÈTRES D'UN OUTIL ÉLECTRIQUE PORTATIF POUR UN SUPPORT TECHNIQUE

(30) Priorität: 09.09.2020 DE 102020211289
(43) Veröffentlichungstag der Anmeldung: 19.07.2023
(73) Patentinhaber: Robert Bosch GmbH, 70442 Stuttgart (DE)
(72) Erfinder: VESENMAIER, Daniel, 70771 Leinfelden-Echterdingen (DE); KUTZ, Simon, 50321 Bruehl (DE); BARKER, Christopher Michael, 70771 Leinfelden-Echterdingen (DE); ESPINOSA CARLIN, Juan Miguel, 70567 Stuttgart (DE)
(86) Internationale Anmeldenummer: PCT/EP2021/069717
(87) Internationale Veröffentlichungsnummer: WO 2022/053206

(56) Entgegenhaltungen:
- EP-A1- 3 382 621
- EP-A2- 2 301 720
- EP-A2- 2 617 529
- US-A1- 2018 285 888

## Beschreibung

### Stand der Technik

Aus der DE 10 2017 205 318 A1 ist bereits ein Verfahren zu einer Ermittlung von Parametern einer Handwerkzeugmaschine zu einer Serviceunterstützung bekannt, wobei in einem Verfahrensschritt mittels einer Erfassungseinheit ein Nutzungsparameter der Handwerkzeugmaschine erfasst wird.

Die EP 3 382 621 A1 offenbart ein Verfahren zu einer Ermittlung von Parametern einer Handwerkzeugmaschine zu einer Serviceunterstützung, wobei in einem Verfahrensschritt mittels einer Erfassungseinheit ein als eine Nutzungsdauer, eine Intensität oder ein Standort ausgebildeter Nutzungsparameter der Handwerkzeugmaschine erfasst wird und wobei in einem Verfahrensschritt der mittels der Erfassungseinheit erfasste Nutzungsparameter mittels einer Steuer- oder Regeleinheit zu einer Ermittlung einer Lagerung der Handwerkzeugmaschine ausgewertet wird. Dieses Dokument offenbart den Oberbegriff des Anspruchs 1 .

Es ist Aufgabe der Erfindung, die Verwendung einer Handwerkzeugmaschine in Verbindung mit ihrer Lagerung gegenüber dem Stand der Technik weiter zu verbessern.

### Offenbarung der Erfindung

In einem Verfahrensschritt wird der mittels der Erfassungseinheit erfasste Nutzungsparameter mittels einer Steuer- oder Regeleinheit zu einer Ermittlung einer Lagerungskenngröße der Handwerkzeugmaschine ausgewertet. Zur Lösung der Aufgabe wird vorgeschlagen, dass in einem Verfahrensschritt mittels der Steuer- oder Regeleinheit eine Nutzungsfreigabe der Handwerkzeugmaschine zumindest in Abhängigkeit von der Lagerungskenngröße erteilt wird. Vorteilhaft kann dadurch einer Beschädigung der Handwerkzeugmaschine durch Lagerungsschäden entgegengewirkt werden. Es kann vorteilhaft eine besonders schonende Nutzung der Handwerkzeugmaschine nach einer Lagerung unterstützt werden. Vorteilhaft kann die Handwerkzeugmaschine besonders effizient genutzt werden. Die Nutzungsfreigabe kann eine Freigabe der Handwerkzeugmaschine für eine Werkzeugnutzung innerhalb eines Werkzeugpools für Handwerkzeugmaschinen oder dergleichen sein. Der Werkzeugpool umfasst vorzugsweise zumindest eine Vielzahl unterschiedlicher Handwerkzeugmaschinen und eine Datenbank, insbesondere Internetdatenbank, in der die Handwerkzeugmaschinen des Werkzeugpools gelistet sind. Die Handwerkzeugmaschinen des Werkzeugpools können von unterschiedlichen Nutzern, einer oder mehreren Organisationen und/oder Anbietern zur Verfügung gestellt werden. Insbesondere können Nutzer des Werkzeugpools zur Verfügung stehende Handwerkzeugmaschinen des Werkzeugpools nutzen. Bevorzugt können die Nutzer des Werkzeugpools die Datenbank des Werkzeugpools abrufen und besonders bevorzugt eine Verfügbarkeit der Handwerkzeugmaschinen des Werkzeugpools einsehen. Es ist auch denkbar, dass die Nutzungsfreigabe eine Sperrung/Entsperrung zumindest einer Betriebsfunktion der Handwerkzeugmaschine oder dergleichen ist. Die Betriebsfunktion der Handwerkzeugmaschine kann beispielsweise ein Einschalten, eine maximale Leistung, eine maximale Drehzahl, eine Bohrfunktion, eine Hammerfunktion, eine Schraubfunktion, eine Beleuchtungsfunktion oder dergleichen sein. Es ist denkbar, dass dem Nutzer über die Ausgabeeinheit die Nutzungsfreigabe, beispielsweise die Freigabe der Handwerkzeugmaschine für eine Werkzeugnutzung innerhalb des Werkzeugpools, in Abhängigkeit von der Lagerungskenngröße vorgeschlagen wird, wobei der Nutzer vorzugsweise über die Eingabeeinheit dem Vorschlag zustimmen kann oder diesen ablehnen kann. Beispielsweise wird die Handwerkzeugmaschine ab einer bestimmten Lagerungsdauer der Handwerkzeugmaschine mittels der Steuer- oder Regeleinheit für eine Werkzeugnutzung innerhalb des Werkzeugpools freigegeben. Es ist denkbar, dass eine Erteilung der Nutzungsfreigabe anpassbar, insbesondere deaktivierbar, ist, insbesondere durch den Nutzer.

Der Nutzungsparameter kann beispielsweise ein Nutzungszeitpunkt, eine Nutzungsintensität, insbesondere eine Nutzungsbelastung, eine Nutzungsdauer, eine Nutzungsanzahl, ein Nutzungsstandort, eine Nutzungstemperatur, eine Nutzungsumgebung, ein Nutzungszustand oder dergleichen der Handwerkzeugmaschine sein. Die Steuer- oder Regeleinheit weist insbesondere zumindest einen Informationseingang, eine Informationsverarbeitung und eine Informationsausgabe auf. Bevorzugt umfasst die Steuer- oder Regeleinheit zumindest einen Prozessor, einen Speicher, Ein- und Ausgabemittel, ein Betriebsprogramm, Regelroutinen, Steuerroutinen und/oder Berechnungsroutinen. Die Bauteile der Steuer-oder Regeleinheit sind vorzugsweise auf einer gemeinsamen Platine angeordnet und/oder insbesondere in einem gemeinsamen Gehäuse angeordnet. Vorzugsweise ist die Steuer- oder Regeleinheit an der Handwerkzeugmaschine angeordnet, bevorzugt in einem Gehäuse der Handwerkzeugmaschine angeordnet. Es ist auch denkbar, dass die Steuer- oder Regeleinheit, insbesondere zumindest teilweise, Teil einer externen Einheit ist. Ferner ist auch denkbar, dass die Steuer-oder Regeleinheit zumindest teilweise an der Handwerkzeugmaschine und der externen Einheit angeordnet ist. Die externe Einheit ist insbesondere verschieden von der Handwerkzeugmaschine ausgebildet. Die externe Einheit kann beispielsweise Teil eines Rechners und/oder eines Rechnernetzwerks, vorzugsweise einer Cloud, sein. Vorzugsweise ist die externe Einheit als mobiles Gerät ausgebildet. Das mobile Gerät ist vorzugsweise eine tragbare Recheneinheit, wie beispielsweise ein Laptop, ein Wearable, ein Smartphone, ein Tablet, eine Smartwatch oder dergleichen. Insbesondere ist die Steuer- oder Regeleinheit dazu eingerichtet, in Abhängigkeit von dem Nutzungsparameter zu ermitteln, ob sich die Handwerkzeugmaschine in einem Lagerzustand befindet. Wird von der Steuer- oder Regeleinheit anhand des Nutzungsparameters ermittelt, dass sich die Handwerkzeugmaschine in einem Lagerzustand befindet, kann die Lagerungskenngröße mittels der Steuer- oder Regeleinheit und/oder der Erfassungseinheit ermittelt werden. Beispielsweise ist denkbar, dass mittels der Erfassungseinheit erfasst wird, dass bei der Handwerkzeugmaschine kein Betriebsstrom fließt, woraufhin die Steuer- oder Regeleinheit der Handwerkzeugmaschine einen Lagerzustand zuordnet und zumindest eine Lagerungskenngröße, beispielsweise eine Lagerungsdauer, der Handwerkzeugmaschine ermittelt. Vorzugsweise wird anhand der Lagerungsdauer eine Lagerungsempfehlung für die Handwerkzeugmaschine ermittelt. Beispielsweise ist auch denkbar, dass bestimmte Ortsbereiche, insbesondere geographische Positionen, bevorzugt ein Lagerraum oder dergleichen, als Lagerbereiche für die Handwerkzeugmaschine vorgesehen sind und insbesondere auf dem Speicher der Steuer- oder Regeleinheit hinterlegt sind. Bevorzugt wird mittels der Steuer- oder Regeleinheit der Handwerkzeugmaschine ein Lagerzustand zugeordnet, wenn mittels der Steuer- oder Regeleinheit und/oder der Erfassungseinheit ermittelt wird, dass sich die Handwerkzeugmaschine in einem Lagerbereich für die Handwerkzeugmaschine befindet. Ferner ist denkbar, dass die Lagerungskenngröße mittels der Erfassungseinheit erfasst wird, wenn die Steuer- oder Regeleinheit in Abhängigkeit von dem Nutzungsparameter einen Lagerzustand der Handwerkzeugmaschine festgestellt hat. Beispielsweise ist denkbar, dass mittels der Erfassungseinheit eine Schmierstoffverteilung oder ein Schmierstofffüllstand in der Handwerkzeugmaschine bei einer Lagerung der Handwerkzeugmaschine, eine Lagerungsausrichtung der Handwerkzeugmaschine oder dergleichen erfasst wird, vorzugsweise wenn mittels der Steuer- oder Regeleinheit in Abhängigkeit von dem Nutzungsparameter ein Lagerzustand der Handwerkzeugmaschine ermittelt wurde. Unter "vorgesehen" soll insbesondere speziell programmiert, speziell ausgelegt und/oder speziell ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Unter einer "Serviceunterstützung" soll insbesondere eine Unterstützung einer Nutzung und/oder Lagerung einer Handwerkzeugmaschine verstanden werden, und zwar vorzugsweise mittels einer Lagerungskenngröße. Insbesondere wird in einem Verfahrensschritt zur Serviceunterstützung einem Nutzer der Handwerkzeugmaschine die Lagerungskenngröße bereitgestellt. Die Erfassungseinheit ist insbesondere zur Erfassung zumindest eines Parameters und/oder zumindest einer Kenngröße eingerichtet, bevorzugt zumindest zur Erfassung des Nutzungsparameters. Es ist auch denkbar, dass die Erfassungseinheit dazu eingerichtet ist, mehrere, vorzugsweise verschiedene, Nutzungsparameter zu erfassen. Ferner ist denkbar, dass die Steuer- oder Regeleinheit dazu eingerichtet ist, die Lagerungskenngröße in Abhängigkeit von den mehreren, vorzugweise verschiedenen, Nutzungsparametern zu ermitteln oder in Abhängigkeit von den mehreren, vorzugsweise verschiedenen, Nutzungsparametern mehrere, vorzugsweise verschiedene, Lagerungskenngrößen zu ermitteln. Die Erfassungseinheit weist bevorzugt zumindest einen Sensor auf. Der Sensor kann beispielsweise als optischer Sensor, bevorzugt als CCD-Sensor, Kraftsensor, Drucksensor, Beschleunigungssensor, insbesondere Hall-Sensor, Positionssensor, insbesondere GPS-Sensor, Stromsensor, Spannungssensor, Widerstandssensor, Leistungssensor, Energiesensor, Vibrationssensor, Schalldrucksensor, insbesondere Piezosensor, Abstandssensor, insbesondere Laser- und/oder Infrarotsensor, Feuchtigkeitssensor oder dergleichen ausgebildet sein. Die Erfassungseinheit ist vorzugsweise an der Handwerkzeugmaschine angeordnet. Die Erfassungseinheit ist bevorzugt zu einer Übertragung von, insbesondere elektronischen, Daten mit der Steuer- oder Regeleinheit mittels einer Kommunikationseinheit verbunden, beispielsweise kabelgebunden durch zumindest ein Kabel der Kommunikationseinheit oder kabellos. Es ist auch denkbar, dass die Erfassungseinheit zumindest teilweise einstückig mit der Steuer- oder Regeleinheit ausgebildet ist. Darunter, dass "zumindest eine Einheit und zumindest eine weitere Einheit zumindest teilweise einstückig miteinander ausgebildet sind" soll insbesondere verstanden werden, dass zumindest ein Element der Einheit einstückig mit zumindest einem weiteren Element der weiteren Einheit ausgebildet ist. Die Handwerkzeugmaschine ist beispielsweise als eine Bohrmaschine, als ein Bohr- und/oder Schlaghammer, eine Säge, ein Hobel, ein Schrauber, eine Fräse, ein Schleifer, ein Winkelschleifer, ein Gartengerät, ein Multifunktionswerkzeug oder dergleichen ausgebildet.

Durch die erfindungsgemäße Ausgestaltung des Verfahrens kann vorteilhaft eine Information zu einer optimalen Lagerung der Handwerkzeugmaschine bestimmt werden. Es kann vorteilhaft eine Verbesserung einer Lagerung der Handwerkzeugmaschine erreicht werden. Es kann vorteilhaft eine besonders effiziente und schonende Handhabung, Nutzung und/oder Lagerung der Handwerkzeugmaschine realisiert werden. Vorteilhaft kann eine besonders langlebige Handwerkzeugmaschine bereitgestellt werden. Vorteilhaft kann eine Funktionstüchtigkeit der Handwerkzeugmaschine unterstützt werden.

Weiterhin wird vorgeschlagen, dass in einem Verfahrensschritt mittels der Steuer- oder Regeleinheit in Abhängigkeit von dem mittels der Erfassungseinheit erfassten Nutzungsparameter der Handwerkzeugmaschine eine Lagerungsempfehlung für die Handwerkzeugmaschine erzeugt wird. Die Lagerungsempfehlung kann beispielsweise eine Ausrichtungsempfehlung, eine Positionierungsempfehlung, eine Lagerungsdauerempfehlung oder dergleichen für die Handwerkzeugmaschine sein. Die Lagerungsempfehlung wird vorzugsweise mittels der Steuer-oder Regeleinheit erzeugt, wenn die Steuer- oder Regeleinheit in Abhängigkeit von einem Nutzungsparameter der Handwerkzeugmaschine einen Lagerzustand der Handwerkzeugmaschine feststellt. Es ist auch denkbar, dass die Lagerungsempfehlung in Abhängigkeit von einer Lagerungskenngröße der Handwerkzeugmaschine mittels der Steuer- oder Regeleinheit erzeugt wird. Beispielsweise ist denkbar, dass wenn mittels der Steuer- oder Regeleinheit in Abhängigkeit von einem Nutzungsparameter der Handwerkzeugmaschine ein Lagerzustand der Handwerkzeugmaschine ermittelt wird, mittels der Steuer- oder Regeleinheit und/oder der Erfassungseinheit eine Lagerungskenngröße, beispielsweise eine Ausrichtung, eine Lagerungsdauer oder dergleichen, der Handwerkzeugmaschine ermittelt wird und insbesondere anhand dieser eine Lagerungsempfehlung, beispielsweise eine Ausrichtungsempfehlung oder dergleichen, für die Handwerkzeugmaschine erzeugt wird. Vorzugsweise wird in einem Verfahrensschritt die Lagerungsempfehlung mittels einer Ausgabeeinheit an den Nutzer ausgegeben. Die Ausgabeeinheit ist vorzugsweise Teil der externen Einheit. Es ist jedoch auch denkbar, dass die Ausgabeeinheit an der Handwerkzeugmaschine angeordnet ist, bevorzugt in das Gehäuse der Handwerkzeugmaschine integriert ist. Die Ausgabeeinheit ist insbesondere dazu vorgesehen, die Lagerungsempfehlung optisch, akustisch und/oder haptisch auszugeben. Die Ausgabeeinheit umfasst vorzugsweise zumindest einen Bildschirm, ein Vibrationselement, einen Lautsprecher oder dergleichen. Vorteilhaft kann ein Nutzer bei einer Lagerung der Handwerkzeugmaschine unterstützt werden. Vorteilhaft kann eine besonders günstige Lagerung der Handwerkzeugmaschine in Abhängigkeit von dem Nutzungsparameter der Handwerkzeugmaschine besonders komfortabel und einfach erreicht werden, sodass eine besonders zuverlässige Funktionstüchtigkeit der Handwerkzeugmaschine erreicht werden kann.

Ferner wird vorgeschlagen, dass in einem Verfahrensschritt ein Nutzungszeitpunkt der Handwerkzeugmaschine mittels der Erfassungseinheit erfasst wird, wobei in Abhängigkeit von dem Nutzungszeitpunkt der Handwerkzeugmaschine mittels der Steuer- oder Regeleinheit die Lagerungskenngröße der Handwerkzeugmaschine ermittelt wird. Der Nutzungszeitpunkt der Handwerkzeugmaschine ist vorzugsweise ein letzter Nutzungszeitpunkt der Handwerkzeugmaschine. Vorzugsweise ist der letzte Nutzungszeitpunkt der Handwerkzeugmaschine ein Zeitpunkt, seit welchem die Handwerkzeugmaschine nicht mehr bewegt, nicht mehr betrieben oder dergleichen wurde. Es ist jedoch auch denkbar, dass der Nutzungszeitpunkt der Handwerkzeugmaschine durch einen Betriebsbeginn der Handwerkzeugmaschine oder einen Zeitpunkt während des Betriebs der Handwerkzeugmaschine bestimmt ist. Vorzugsweise wird in einem Verfahrensschritt in Abhängigkeit von dem Nutzungszeitpunkt der Handwerkzeugmaschine mittels der Steuer- oder Regeleinheit die Lagerungsempfehlung für die Handwerkzeugmaschine erzeugt. Beispielsweise wird in einem Verfahrensschritt mittels der Steuer- oder Regeleinheit in Abhängigkeit von dem Nutzungszeitpunkt der Handwerkzeugmaschine, insbesondere nachdem in Abhängigkeit von dem Nutzungszeitpunkt mittels der Steuer- oder Regeleinheit ein Lagerzustand der Handwerkzeugmaschine ermittelt wurde, eine Lagerungsdauer der Handwerkzeugmaschine ermittelt und darauf basierend eine Lagerungsempfehlung erzeugt und vorzugsweise an den Nutzer, insbesondere mittels der Ausgabeeinheit, ausgegeben. Bevorzugt unterscheidet sich die Lagerungsempfehlung je nach ermittelter Lagerungsdauer der Handwerkzeugmaschine. Es kann vorteilhaft besonders einfach eine Lagerungskenngröße, insbesondere eine Lagerungsempfehlung, ermittelt werden. Vorteilhaft kann eine dem Nutzungszeitpunkt der Handwerkzeugmaschine entsprechende optimale Lagerung der Handwerkzeugmaschine unterstützt und/oder erreicht werden.

Außerdem wird vorgeschlagen, dass in einem Verfahrensschritt, insbesondere automatisch, mittels der Steuer- oder Regeleinheit und/oder der Erfassungseinheit die Handwerkzeugmaschine hinsichtlich der Lagerungskenngröße der Handwerkzeugmaschine überwacht wird. Bei der Überwachung der Handwerkzeugmaschine hinsichtlich der Lagerungskenngröße wird die Lagerungskenngröße der Handwerkzeugmaschine, die sich insbesondere in einem Lagerzustand befindet, mehrmals, vorzugsweise in bestimmten Zeitabständen, mittels der Steuer- oder Regeleinheit und/oder der Erfassungseinheit ermittelt. Die Zeitabstände können beispielsweise zumindest mehr als eine Sekunde, mehr als eine Minute, mehr als eine Stunde oder mehr als einen Tag betragen. Die Zeitabstände sind vorzugsweise einstellbar, insbesondere mittels einer Eingabeeinheit. Bevorzugt werden/wird die Steuer- oder Regeleinheit und/oder die Erfassungseinheit während einer Lagerung der Handwerkzeugmaschine mehrmals, insbesondere regelmäßig, zur Ermittlung der Lagerungskenngröße angesteuert. Es ist denkbar, dass dem Nutzer die Lagerungskenngröße der Handwerkzeugmaschine, vorzugsweise die Lagerungsempfehlung für die Handwerkzeugmaschine, mittels der Ausgabeeinheit ausgegeben wird, zumindest wenn sich die Lagerungskenngröße der Handwerkzeugmaschine, vorzugsweise die Lagerungsempfehlung für die Handwerkzeugmaschine, während einer Überwachung der Lagerungskenngröße der Handwerkzeugmaschine, vorzugsweise der Lagerungsempfehlung für Handwerkzeugmaschine, ändert. Es ist auch denkbar, dass dem Nutzer die Lagerungskenngröße der Handwerkzeugmaschine während der Überwachung der Handwerkzeugmaschine durchgehend mittels der Ausgabeeinheit ausgegeben wird. Es ist beispielsweise denkbar, dass eine Ausrichtung der Handwerkzeugmaschine bei der Überwachung der Lagerungskenngröße der Handwerkzeugmaschine berücksichtigt wird. Bevorzugt wird die Ausrichtung der Handwerkzeugmaschine mittels der Erfassungseinheit, insbesondere mittels des Beschleunigungssensors der Erfassungseinheit, ermittelt. Vorzugsweise findet die Überwachung automatisch statt, wobei alternativ oder zusätzlich auch denkbar ist, dass eine Überwachung und/oder Überprüfung der Lagerungskenngröße der Handwerkzeugmaschine in einem Verfahrensschritt durch den Nutzer, insbesondere mittels der Eingabeeinheit, manuell initiiert wird. Vorteilhaft kann dauerhaft eine optimale Lagerung der Handwerkzeugmaschine unterstützt werden. Vorteilhaft kann eine Lagerung der Handwerkzeugmaschine besonders komfortabel überwacht werden.

Ferner wird vorgeschlagen, dass in einem Verfahrensschritt mittels der Steuer-oder Regeleinheit eine Funktionsprüfung der Handwerkzeugmaschine in Abhängigkeit von der mittels der Steuer- oder Regeleinheit ermittelten Lagerungskenngröße durchgeführt wird. Bei der Funktionsprüfung der Handwerkzeugmaschine wird zumindest eine Betriebsfunktion, vorzugsweise werden sämtliche Betriebsfunktionen, der Handwerkzeugmaschine geprüft. Es ist denkbar, dass die Funktionsprüfung nur bei bestimmten Werten und/oder ab einem bestimmten Grenzwert der Lagerungskenngröße der Handwerkzeugmaschine durchgeführt wird. Es ist zusätzlich oder alternativ denkbar, dass in Abhängigkeit von dem Wert der Lagerungskenngröße der Handwerkzeugmaschine unterschiedliche Funktionsprüfungen durchgeführt werden. Vorzugsweise ist auf dem Speicher der Steuer-oder Regeleinheit ein Betriebsprogramm für die Funktionsprüfung hinterlegt. Die Steuer- oder Regeleinheit ist vorzugsweise dazu eingerichtet, anhand der Funktionsprüfung Beschädigungen der Handwerkzeugmaschine, insbesondere nach einer und/oder durch eine Lagerung der Handwerkzeugmaschine, zu erkennen. Besonders bevorzugt wird dem Nutzer mittels der Ausgabeeinheit ein Ergebnis der Funktionsprüfung ausgegeben, vorzugsweise zumindest bei einer Feststellung einer Beschädigung und/oder Funktionsbeeinträchtigung der Handwerkzeugmaschine. Beispielsweise wird die Funktionsprüfung mittels der Steuer- oder Regeleinheit automatisch bei einem ersten Betrieb nach einer bestimmten Lagerungsdauer automatisch durchgeführt. Es ist alternativ oder zusätzlich auch denkbar, dass der Nutzer die Funktionsprüfung durch eine manuelle Eingabe initiieren kann. Vorteilhaft kann einer Beschädigung der Handwerkzeugmaschine durch eine Nutzung der Handwerkzeugmaschine nach einer Lagerung der Handwerkzeugmaschine entgegengewirkt werden. Es kann vorteilhaft eine besonders geeignete Funktionsprüfung der Handwerkzeugmaschine nach einer Lagerung der Handwerkzeugmaschine durchgeführt werden.

Außerdem wird vorgeschlagen, dass in einem Verfahrensschritt eine, insbesondere die zuvor bereits genannte, Nutzungsfreigabe der Handwerkzeugmaschine in Abhängigkeit von der Funktionsprüfung der Handwerkzeugmaschine mittels der Steuer- oder Regeleinheit erteilt wird. Vorzugsweise wird die Nutzungsfreigabe nicht erteilt, wenn bei der Funktionsprüfung der Handwerkzeugmaschine eine Beschädigung und/oder eine Funktionsbeeinträchtigung der Handwerkzeugmaschine ermittelt werden/wird. Es ist auch denkbar, dass die Nutzungsfreigabe in Abhängigkeit von einem Ausmaß und/oder einer Art der Beschädigung und/oder der Funktionsbeeinträchtigung der Handwerkzeugmaschine mittels der Steuer-oder Regeleinheit erteilt wird. Es ist denkbar, dass die Nutzungsfreigabe der Handwerkzeugmaschine in Abhängigkeit von der Funktionsprüfung der Handwerkzeugmaschine automatisch mittels der Steuer- oder Regeleinheit erteilt wird. Es ist alternativ oder zusätzlich denkbar, dass die Nutzungsfreigabe der Handwerkzeugmaschine durch den Nutzer manuell, und insbesondere unabhängig von der Funktionsprüfung der Handwerkzeugmaschine, mittels der Eingabeeinheit erteilbar ist. Es kann vorteilhaft besonders sicher und bedienerfreundlich einer Beschädigung der Handwerkzeugmaschine durch eine Nutzung der Handwerkzeugmaschine nach einer Lagerung der Handwerkzeugmaschine entgegengewirkt werden. Es kann vorteilhaft eine besonders passende Nutzungsfreigabe der Handwerkzeugmaschine erteilt werden.

Des Weiteren wird vorgeschlagen, dass die mittels der Steuer- oder Regeleinheit ermittelte Lagerungskenngröße der Handwerkzeugmaschine in einem Verfahrensschritt mittels einer, insbesondere der zuvor bereits genannten, Kommunikationseinheit an eine, insbesondere die zuvor bereits genannte, externe Einheit, insbesondere kabellos, übermittelt wird. Die Kommunikationseinheit ist bevorzugt zu einer elektronischen, vorzugsweise kabellosen, Informationsübertragung vorgesehen. Insbesondere ist die Kommunikationseinheit zu einer Informationsübertragung per Funk, wie beispielsweise über W-LAN, Bluetooth oder dergleichen, und/oder zu einer optischen Informationsübertragung, wie beispielsweise mittels Infrarot oder Lichtwellenleiter, vorgesehen. Die Kommunikationseinheit ist vorzugsweise zumindest teilweise an der Handwerkzeugmaschine und/oder an der externen Einheit angeordnet. Es ist auch denkbar, dass die Kommunikationseinheit zumindest teilweise in die Handwerkzeugmaschine und/oder in die externe Einheit integriert ist. Vorteilhaft kann eine Lagerungskenngröße besonders flexibel und bedienerfreundlich verwaltet und/oder ausgegeben werden. Es kann vorteilhaft eine besonders komfortable Überwachung der Lagerung der Handwerkzeugmaschine erreicht werden.

Ferner wird vorgeschlagen, dass in einem Verfahrensschritt die Lagerungskenngröße in Abhängigkeit von einer Nutzereingabe mittels der Steuer- oder Regeleinheit ermittelt wird. Vorzugsweise erfolgt die Nutzereingabe mittels einer Eingabeeinheit. Bevorzugt ist die Eingabeeinheit zu einer Übertragung von, insbesondere elektronischen, Daten mit der Steuer- oder Regeleinheit mittels der Kommunikationseinheit verbunden, insbesondere kabelgebunden oder kabellos. Es ist auch denkbar, dass die Eingabeeinheit zumindest teilweise einstückig mit der Steuer- oder Regeleinheit ausgebildet ist. Insbesondere ist die Eingabeeinheit zumindest zu einer akustischen und/oder haptischen Nutzereingabe eingerichtet. Die Eingabeeinheit umfasst beispielsweise eine Taste, ein Tastenfeld, einen Touchscreen und/oder ein Mikrofon. Es ist denkbar, dass die Eingabeeinheit an der Handwerkzeugmaschine, an der externen Einheit oder zumindest teilweise an der Handwerkzeugmaschine und der externen Einheit angeordnet ist. Beispielsweise kann der Steuer- oder Regeleinheit durch die Nutzereingabe ein Nutzungszeitpunkt der Handwerkzeugmaschine durch den Nutzer mitgeteilt werden. Vorteilhaft kann die Lagerungskenngröße in Abhängigkeit von einer Nutzereingabe und/oder in Abhängigkeit von einem mittels der Erfassungseinheit ermittelten Nutzungsparameter erzeugt werden. Vorteilhaft kann die Lagerungskenngröße besonders flexibel bestimmt werden.

Außerdem geht die Erfindung aus von einer Vorrichtung zu einer Serviceunterstützung, insbesondere zu einer Instandhaltung, einer Handwerkzeugmaschine, nach dem erfindungsgemäßen Verfahren. Die Vorrichtung weist eine Erfassungseinheit und eine Steuer- oder Regeleinheit auf, wobei die Erfassungseinheit dazu eingerichtet ist, einen Nutzungsparameter der Handwerkzeugmaschine zu erfassen. Es wird vorgeschlagen, dass die Steuer- oder Regeleinheit dazu eingerichtet ist, in Abhängigkeit von dem Nutzungsparameter eine Lagerungskenngröße der Handwerkzeugmaschine zu ermitteln und eine Nutzungsfreigabe der Handwerkzeugmaschine zumindest in Abhängigkeit von der Lagerungskenngröße zu erteilen. Bevorzugt ist die Vorrichtung zumindest teilweise an der Handwerkzeugmaschine, insbesondere zumindest teilweise in die Handwerkzeugmaschine integriert, und/oder zumindest teilweise an der externen Einheit angeordnet. Vorzugsweise umfasst die Vorrichtung zumindest die Kommunikationseinheit, die Eingabeeinheit und/oder die Ausgabeeinheit. Es kann vorteilhaft eine Vorrichtung zu einer Serviceunterstützung bereitgestellt werden, die besonders komfortabel, flexibel und genau eine Lagerungskenngröße der Handwerkzeugmaschine ermittelt.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine erfindungsgemäße Vorrichtung zu einer Serviceunterstützung der Handwerkzeugmaschine, wobei die Vorrichtung zumindest teilweise in der Handwerkzeugmaschine integriert ist, in einer schematischen Darstellung und
- Fig. 2: einen schematischen Ablauf eines erfindungsgemäßen Verfahrens zu einer Ermittlung von Parametern der erfindungsgemäßen Handwerkzeugmaschine zu einer Serviceunterstützung.

### Beschreibung des Ausführungsbeispiels

In Figur 1 ist eine als Bohr- und/oder Schlaghammer 30 ausgebildete Handwerkzeugmaschine 12 schematisch dargestellt. Es ist auch denkbar, dass die Handwerkzeugmaschine 12 als eine Bohrmaschine, eine Säge, ein Hobel, ein Schrauber, eine Fräse, ein Schleifer, ein Winkelschleifer, ein Gartengerät, ein Multifunktionswerkzeug oder dergleichen ausgebildet ist. Eine Vorrichtung 10 zur Serviceunterstützung, insbesondere zur Instandhaltung, der Handwerkzeugmaschine 12 ist zumindest teilweise an der Handwerkzeugmaschine 12 angeordnet. Es ist auch denkbar, dass die Vorrichtung 10 zumindest teilweise von einer externen Einheit 36 gebildet ist. Die externe Einheit 36 ist verschieden von der Handwerkzeugmaschine 12 ausgebildet. Die externe Einheit 36 ist als mobiles Gerät 38 ausgebildet. Das mobile Gerät 38 ist als eine tragbare Recheneinheit ausgebildet, beispielsweise als ein Laptop, ein Wearable, ein Smartphone, ein Tablet, eine Smartwatch oder dergleichen. Es ist auch denkbar, dass die externe Einheit 36 Teil eines Rechners und/oder eines Rechnernetzwerks, beispielsweise einer Cloud, ist. Die Vorrichtung 10 umfasst eine Erfassungseinheit 14, die dazu eingerichtet ist, einen Nutzungsparameter der Handwerkzeugmaschine 12 zu erfassen. Vorzugsweise ist die Erfassungseinheit 14 in dem in Figur 1 dargestellten Ausführungsbeispiel an, insbesondere in, der Handwerkzeugmaschine 12 angeordnet. Der Nutzungsparameter kann beispielsweise ein Nutzungszeitpunkt, eine Nutzungsintensität, insbesondere eine Nutzungsbelastung, eine Nutzungsdauer, eine Nutzungsanzahl, ein Nutzungsstandort, eine Nutzungstemperatur, eine Nutzungsumgebung, ein Nutzungszustand oder dergleichen der Handwerkzeugmaschine 12 sein. Es ist auch denkbar, dass die Erfassungseinheit 14 dazu eingerichtet ist, mehrere, insbesondere verschiedene, Nutzungsparameter zu ermitteln. Die Erfassungseinheit 14 umfasst zumindest einen Sensor (nicht näher dargestellt). Der Sensor kann beispielsweise als optischer Sensor, insbesondere als CCD-Sensor, Kraftsensor, Drucksensor, Beschleunigungssensor, insbesondere Hall-Sensor, Positionssensor, insbesondere GPS-Sensor, Stromsensor, Spannungssensor, Widerstandssensor, Leistungssensor, Energiesensor, Vibrationssensor, Schalldrucksensor, insbesondere Piezosensor, Abstandssensor, insbesondere Laser- und/oder Infrarotsensor, Feuchtigkeitssensor oder dergleichen ausgebildet sein. Die/der Sensor/en der Erfassungseinheit 14 sind/ist an der Handwerkzeugmaschine 12 angeordnet, insbesondere an einem Gehäuse 32 der Handwerkzeugmaschine 12 angeordnet.

Die Vorrichtung 10 umfasst eine Steuer- oder Regeleinheit 16, die dazu eingerichtet ist, in Abhängigkeit von dem Nutzungsparameter eine Lagerungskenngröße der Handwerkzeugmaschine 12 zu ermitteln. Die Lagerungskenngröße der Handwerkzeugmaschine 12 kann beispielsweise eine Lagerungsdauer, eine Lagerungsposition, eine Lagerungsausrichtung, eine Lagerungsempfehlung oder dergleichen sein. Ferner ist auch denkbar, dass die Steuer- oder Regeleinheit 16 dazu eingerichtet ist, die Lagerungskenngröße in Abhängigkeit von den mehreren, vorzugsweise verschiedenen, Nutzungsparametern zu ermitteln oder in Abhängigkeit von den mehreren, vorzugsweise verschiedenen, Nutzungsparametern mehrere, vorzugsweise verschiedene, Lagerungskenngrößen zu ermitteln. Die Steuer- oder Regeleinheit 16 weist zumindest einen Informationseingang, eine Informationsverarbeitung und eine Informationsausgabe auf. Die Steuer-oder Regeleinheit 16 umfasst zumindest einen Prozessor, einen Speicher, Ein- und Ausgabemittel, ein Betriebsprogramm, Regelroutinen, Steuerroutinen und/oder Berechnungsroutinen. Die Bauteile der Steuer- oder Regeleinheit 16 sind auf einer gemeinsamen Platine angeordnet.

Die Vorrichtung 10 umfasst zumindest eine Kommunikationseinheit 28, die zu einer elektronischen, insbesondere kabellosen, Informationsübertragung vorgesehen ist. Die Kommunikationseinheit 28 ist zu einer Informationsübertragung per Funk, wie beispielsweise über W-LAN, Bluetooth oder dergleichen, und/oder zu einer optischen Informationsübertragung, wie beispielsweise mittels Infrarot oder Lichtwellenleiter, eingerichtet. Die Kommunikationseinheit 28 ist zumindest zu einer Übertragung einer Lagerungskenngröße und/oder eines Nutzungsparameters der Handwerkzeugmaschine 12 von der Steuer-oder Regeleinheit 16 bzw. von der Erfassungseinheit 14 an die externe Einheit 36 eingerichtet. Die Kommunikationseinheit 28 ist zumindest teilweise an der Handwerkzeugmaschine 12, insbesondere in das Gehäuse 32 der Handwerkzeugmaschine 12 integriert, und/oder zumindest teilweise an der externen Einheit 36 angeordnet.

Die Steuer- oder Regeleinheit 16 ist zumindest teilweise innerhalb des Gehäuses 32 der Handwerkzeugmaschine 12 angeordnet. Es ist auch denkbar, dass die Steuer- oder Regeleinheit 16 zumindest teilweise Teil der externen Einheit 36 ist. Ferner ist auch denkbar, dass die Steuer- oder Regeleinheit 16 zumindest teilweise an der Handwerkzeugmaschine 12 und an der externen Einheit 36 angeordnet ist. Die Erfassungseinheit 14 ist zu einer Übertragung von, insbesondere elektronischen, Daten mittels der Kommunikationseinheit 28 mit der Steuer- oder Regeleinheit 16 verbunden. Es ist denkbar, dass die Erfassungseinheit 14 mittels der Kommunikationseinheit 28 kabelgebunden oder kabellos mit der Steuer- oder Regeleinheit 16 verbunden ist oder zumindest teilweise einstückig mit der Steuer-oder Regeleinheit 16 ausgebildet ist. Die Steuer- oder Regeleinheit 16 ist dazu eingerichtet, in Abhängigkeit von dem Nutzungsparameter zu ermitteln, ob die Handwerkzeugmaschine 12 sich in einem Lagerzustand befindet. Wird von der Steuer- oder Regeleinheit 16 anhand des Nutzungsparameters ermittelt, dass sich die Handwerkzeugmaschine 12 in einem Lagerzustand befindet, kann die Lagerungskenngröße mittels der Steuer- oder Regeleinheit 16 und/oder der Erfassungseinheit 14 ermittelt werden. Beispielsweise ist denkbar, dass mittels der Erfassungseinheit 14 erfasst wird, dass bei der Handwerkzeugmaschine 12 kein Betriebsstrom fließt, woraufhin die Steuer- oder Regeleinheit 16 der Handwerkzeugmaschine 12 einen Lagerzustand zuordnet und zumindest eine Lagerungskenngröße, beispielsweise eine Lagerungsdauer, der Handwerkzeugmaschine 12 ermittelt. Anhand der Lagerungsdauer ist mittels der Steuer- oder Regeleinheit 16 eine Lagerungsempfehlung für die Handwerkzeugmaschine 12 erzeugbar. Ferner ist beispielsweise auch denkbar, dass bestimmte Ortsbereiche, insbesondere geographische Positionen, bevorzugt ein Lagerraum oder dergleichen, als Lagerbereiche für die Handwerkzeugmaschine 12 vorgesehen sind und insbesondere auf dem Speicher der Steuer- oder Regeleinheit 16 hinterlegt sind. Bevorzugt wird mittels der Steuer- oder Regeleinheit 16 der Handwerkzeugmaschine 12 ein Lagerzustand zugeordnet, wenn mittels der Steuer- oder Regeleinheit 16 und/oder der Erfassungseinheit 14 ermittelt wird, dass sich die Handwerkzeugmaschine 12 in einem Lagerbereich für die Handwerkzeugmaschine 12 befindet.

Es ist auch denkbar, dass die Lagerungskenngröße mittels der Erfassungseinheit 14 erfasst wird, wenn die Steuer- oder Regeleinheit 16 in Abhängigkeit von dem Nutzungsparameter einen Lagerzustand der Handwerkzeugmaschine 12 festgestellt hat. Beispielsweise ist denkbar, dass mittels der Erfassungseinheit 14 eine Schmierstoffverteilung oder ein Schmierstofffüllstand in der Handwerkzeugmaschine 12 bei einer Lagerung der Handwerkzeugmaschine 12, eine Lagerungsausrichtung der Handwerkzeugmaschine 12 oder dergleichen erfasst wird, vorzugsweise wenn mittels der Steuer- oder Regeleinheit 16 in Abhängigkeit von dem Nutzungsparameter ein Lagerzustand der Handwerkzeugmaschine 12 ermittelt wurde.

In Figur 2 ist schematisch ein Ablauf eines Verfahrens zu einer Ermittlung von Parametern der Handwerkzeugmaschine 12 zu einer Serviceunterstützung, insbesondere zu einer Instandhaltung, abgebildet. In einem Verfahrensschritt 18 des Verfahrens wird mittels der Erfassungseinheit 14, insbesondere des zumindest einen Sensors der Erfassungseinheit 14, ein Nutzungsparameter der Handwerkzeugmaschine 12 erfasst. In dem Verfahrensschritt 18 wird ein Nutzungszeitpunkt der Handwerkzeugmaschine 12 mittels der Erfassungseinheit 14 erfasst. Der Nutzungszeitpunkt der Handwerkzeugmaschine 12 ist der letzte Nutzungszeitpunkt der Handwerkzeugmaschine 12. Es ist jedoch auch denkbar, dass der Nutzungszeitpunkt der Handwerkzeugmaschine 12 durch einen Betriebsbeginn der Handwerkzeugmaschine 12 oder einen Zeitpunkt während des Betriebs der Handwerkzeugmaschine 12 bestimmt ist.

In einem Verfahrensschritt 20 des Verfahrens wird der mittels der Erfassungseinheit 14 erfasste Nutzungsparameter der Handwerkzeugmaschine 12 zu einer Ermittlung einer Lagerungskenngröße der Handwerkzeugmaschine 12 ausgewertet. Mittels der Steuer- oder Regeleinheit 16 wird die Lagerungskenngröße der Handwerkzeugmaschine 12 in Abhängigkeit von dem Nutzungszeitpunkt der Handwerkzeugmaschine 12 ermittelt. In dem Verfahrensschritt 20 wird mittels der Steuer- oder Regeleinheit 16 in Abhängigkeit von dem mittels der Erfassungseinheit 14 erfassten Nutzungsparameter eine Lagerungsempfehlung für die Handwerkzeugmaschine 12 erzeugt. Die Lagerungsempfehlung kann beispielsweise eine Ausrichtungsempfehlung, eine Positionierungsempfehlung, eine Lagerungsdauerempfehlung oder dergleichen für die Handwerkzeugmaschine 12 sein. Die Lagerungsempfehlung wird mittels der Steuer- oder Regeleinheit 16 erzeugt, wenn die Steuer- oder Regeleinheit 16 in Abhängigkeit von einem Nutzungsparameter der Handwerkzeugmaschine 12 einen Lagerzustand der Handwerkzeugmaschine 12 feststellt. Es ist auch denkbar, dass die Lagerungsempfehlung in Abhängigkeit von einer Lagerungskenngröße der Handwerkzeugmaschine 12 mittels der Steuer- oder Regeleinheit 16 erzeugt wird. Beispielsweise ist denkbar, dass wenn mittels der Steuer- oder Regeleinheit 16 in Abhängigkeit von einem Nutzungsparameter der Handwerkzeugmaschine 12 ein Lagerzustand der Handwerkzeugmaschine 12 ermittelt wird, mittels der Steuer- oder Regeleinheit 16 und/oder der Erfassungseinheit 14 eine Lagerungskenngröße, insbesondere eine Ausrichtung, eine Lagerungsdauer oder dergleichen, der Handwerkzeugmaschine 12 ermittelt wird und insbesondere anhand dieser eine Lagerungsempfehlung, beispielsweise eine Ausrichtungsempfehlung oder dergleichen, für die Handwerkzeugmaschine 12 erzeugt wird. In dem Verfahrensschritt 20 wird in Abhängigkeit von dem Nutzungszeitpunkt der Handwerkzeugmaschine 12 mittels der Steuer- oder Regeleinheit 16 die Lagerungsempfehlung für die Handwerkzeugmaschine 12 erzeugt. Beispielsweise wird in dem Verfahrensschritt 20 mittels der Steuer- oder Regeleinheit 16 in Abhängigkeit von dem Nutzungszeitpunkt der Handwerkzeugmaschine 12, nachdem in Abhängigkeit von dem Nutzungszeitpunkt mittels der Steuer- oder Regeleinheit 16 ein Lagerzustand der Handwerkzeugmaschine 12 ermittelt wurde, eine Lagerungsdauer der Handwerkzeugmaschine 12 ermittelt und darauf basierend wird eine Lagerungsempfehlung, insbesondere eine Ausrichtungsempfehlung oder dergleichen, für die Handwerkzeugmaschine 12 ermittelt und an den Nutzer mittels einer Ausgabeeinheit 40 der Vorrichtung 10 ausgegeben. Die Ausgabeeinheit 40 ist Teil der externen Einheit 36. Alternativ ist auch denkbar, dass die Ausgabeeinheit 40 an der Handwerkzeugmaschine 12 oder zumindest teilweise an der externen Einheit 36 und an der Handwerkzeugmaschine 12 angeordnet ist. Die Ausgabeeinheit 40 umfasst beispielsweise zumindest einen Bildschirm, zumindest ein Vibrationselement und/oder zumindest einen Lautsprecher. Die Lagerungsempfehlung kann sich je nach ermitteltem Nutzungsparameter und/oder beispielsweise je nach Lagerungsdauer der Handwerkzeugmaschine 12 unterscheiden.

Alternativ oder zusätzlich ist denkbar, dass die Lagerungskenngröße in dem Verfahrensschritt 20 in Abhängigkeit von einer Nutzereingabe mittels der Steuer-oder Regeleinheit 16 ermittelt wird. Die Vorrichtung 10 umfasst eine Eingabeeinheit 42, mittels deren eine Nutzereingabe getätigt werden kann. Die Eingabeeinheit 42 ist zu einer Übertragung von, insbesondere elektronischen, Daten mit der Steuer- oder Regeleinheit 16 mittels der Kommunikationseinheit 28 kabellos verbunden. Es ist auch denkbar, dass die Eingabeeinheit 42 mittels der Kommunikationseinheit 28 kabelgebunden mit der Steuer- oder Regeleinheit 16 verbunden ist oder zumindest teilweise einstückig mit der Steuer- oder Regeleinheit 16 ausgebildet ist. Die Eingabeeinheit 42 ist zumindest zu einer akustischen und/oder haptischen Nutzereingabe eingerichtet. Die Eingabeeinheit 42 umfasst zumindest eine Taste, ein Tastenfeld, einen Touchscreen und/oder zumindest ein Mikrofon. Die Eingabeeinheit 42 ist Teil der externen Einheit 36. Es ist alternativ oder zusätzlich denkbar, dass die Eingabeeinheit 42 an der Handwerkzeugmaschine 12 oder zumindest teilweise an der Handwerkzeugmaschine 12 und zumindest teilweise an der externen Einheit 36 angeordnet ist. Beispielsweise kann der Steuer-oder Regeleinheit 16 durch die Nutzereingabe mittels der Eingabeeinheit 42 ein Nutzungszeitpunkt der Handwerkzeugmaschine 12 durch den Nutzer mitgeteilt werden.

In dem Verfahrensschritt 20 des Verfahrens wird, insbesondere automatisch, mittels der Steuer- oder Regeleinheit 16 und/oder der Erfassungseinheit 14 die Handwerkzeugmaschine 12 hinsichtlich der Lagerungskenngröße der Handwerkzeugmaschine 12 überwacht. Bei der Überwachung der Lagerungskenngröße der Handwerkzeugmaschine 12 in dem Verfahrensschritt 20 wird die Lagerungskenngröße regelmäßig in bestimmten Zeitabständen mittels der Steuer- oder Regeleinheit 16 und/oder der Erfassungseinheit 14 ermittelt. Die Zeitabstände zwischen zwei Zeitpunkten, an denen die Lagerungskenngröße mittels der Steuer- oder Regeleinheit 16 bei einer Lagerung der Handwerkzeugmaschine 12 ermittelt wird, betragen zumindest mehr als eine Sekunde. Es ist jedoch auch denkbar, dass die Zeitabstände zwischen zwei Zeitpunkten, an denen die Lagerungskenngröße mittels der Steuer- oder Regeleinheit 16 bei einer Lagerung der Handwerkzeugmaschine 12 ermittelt wird, weniger als eine Sekunde, zumindest mehr als eine Minute, mehr als eine Stunde oder mehr als einen Tag betragen. Es ist denkbar, dass die Zeitabstände, insbesondere durch den Nutzer mittels der Eingabeeinheit 42, einstellbar sind. Die Steuer- oder Regeleinheit 16 und/oder die Erfassungseinheit 14 werden/wird während einer Lagerung des Handwerkzeugmaschine 12 mehrmals, insbesondere regelmäßig in den bestimmten Zeitabständen, zur Ermittlung der Lagerungskenngröße der Handwerkzeugmaschine 12 angesteuert. Es ist alternativ denkbar, dass bei der Überwachung der Lagerungskenngröße der Handwerkzeugmaschine 12 in dem Verfahrensschritt 20 die Lagerungskenngröße kontinuierlich mittels der Steuer- oder Regeleinheit 16 ermittelt wird. Es ist beispielsweise denkbar, dass zusätzlich zumindest eine Ausrichtung der Handwerkzeugmaschine 12 bei der Überwachung der Lagerungskenngröße der Handwerkzeugmaschine 12 mittels der Steuer- oder Regeleinheit 16 berücksichtigt wird, wobei die Ausrichtung der Handwerkzeugmaschine 12 mittels der Erfassungseinheit 14, insbesondere mittels des Beschleunigungssensors der Erfassungseinheit 14, ermittelbar ist. Die Überwachung wird automatisch mittels der Steuer- oder Regeleinheit 16 durchgeführt. Es ist alternativ oder zusätzlich auch denkbar, dass die Überwachung und/oder eine Überprüfung der Lagerungskenngröße der Handwerkzeugmaschine 12 durch den Nutzer mittels der Eingabeeinheit 42 manuell initiiert werden/wird.In einem Verfahrensschritt 26 wird die mittels der Steuer- oder Regeleinheit 16 ermittelte Lagerungskenngröße der Handwerkzeugmaschine 12 mittels der Kommunikationseinheit 28 der Vorrichtung 10 an die externe Einheit 36, insbesondere kabellos, übermittelt.

In einem Verfahrensschritt 34 wird die Lagerungsempfehlung mittels der Ausgabeeinheit 40 an den Nutzer ausgegeben. In dem Verfahrensschritt 34 wird die Lagerungsempfehlung mittels der Ausgabeeinheit 40 optisch, akustisch und/oder haptisch ausgegeben. Dem Nutzer wird die Lagerungskenngröße der Handwerkzeugmaschine 12 mittels der Ausgabeeinheit 40 ausgegeben, zumindest wenn sich die Lagerungskenngröße der Handwerkzeugmaschine 12 während der Überwachung der Lagerungskenngröße der Handwerkzeugmaschine 12 in dem Verfahrensschritt 20 ändert. Es ist auch denkbar, dass dem Nutzer die Lagerungskenngröße der Handwerkzeugmaschine 12 während der Überwachung der Handwerkzeugmaschine 12 durchgehend mittels der Ausgabeeinheit 40 ausgegeben wird.

In einem Verfahrensschritt 22 des Verfahrens wird mittels der Steuer- oder Regeleinheit 16 eine Nutzungsfreigabe der Handwerkzeugmaschine 12 zumindest in Abhängigkeit von der Lagerungskenngröße erteilt. Die Nutzungsfreigabe kann eine Freigabe der Handwerkzeugmaschine 12 für eine Werkzeugnutzung innerhalb eines Werkzeugpools für Handwerkzeugmaschinen oder dergleichen sein. Der Werkzeugpool umfasst vorzugsweise zumindest eine Vielzahl unterschiedlicher Handwerkzeugmaschinen und eine Datenbank, insbesondere Internetdatenbank, in der die Handwerkzeugmaschinen des Werkzeugpools gelistet sind. Die Handwerkzeugmaschinen des Werkzeugpools können von unterschiedlichen Nutzern, einer oder mehreren Organisationen und/oder Anbietern zur Verfügung gestellt werden. Insbesondere können Nutzer des Werkzeugpools zur Verfügung stehende Handwerkzeugmaschinen des Werkzeugpools nutzen. Bevorzugt können die Nutzer des Werkzeugpools die Datenbank des Werkzeugpools abrufen und besonders bevorzugt eine Verfügbarkeit der Handwerkzeugmaschinen des Werkzeugpools einsehen. Es ist alternativ oder zusätzlich auch denkbar, dass die Nutzungsfreigabe eine Sperrung/Entsperrung zumindest einer Betriebsfunktion der Handwerkzeugmaschine 12 oder dergleichen ist. Es ist denkbar, dass dem Nutzer über die Ausgabeeinheit 40 die Nutzungsfreigabe, beispielsweise die Freigabe der Handwerkzeugmaschine 12 für eine Werkzeugnutzung innerhalb des Werkzeugpools, in Abhängigkeit von der Lagerungskenngröße vorgeschlagen wird, wobei der Nutzer vorzugsweise über die Eingabeeinheit 42 dem Vorschlag zustimmen kann oder diesen ablehnen kann. Beispielsweise wird die Handwerkzeugmaschine 12 ab einer bestimmten Lagerungsdauer der Handwerkzeugmaschine 12 mittels der Steuer- oder Regeleinheit 16 für eine Werkzeugnutzung innerhalb des Werkzeugpools freigegeben. Zusätzlich oder alternativ ist denkbar, dass eine Erteilung der Nutzungsfreigabe anpassbar, insbesondere deaktivierbar, ist, insbesondere durch den Nutzer.

In einem Verfahrensschritt 24 des Verfahrens wird mittels der Steuer- oder Regeleinheit 16 eine Funktionsprüfung der Handwerkzeugmaschine 12 in Abhängigkeit von der mittels der Steuer- oder Regeleinheit 16 ermittelten Lagerungskenngröße durchgeführt. Bei der Funktionsprüfung wird zumindest eine Betriebsfunktion der Handwerkzeugmaschine 12 mittels der Steuer- oder Regeleinheit 16 geprüft. Es ist denkbar, dass die Funktionsprüfung nur bei bestimmten Werten und/oder ab einem bestimmten Grenzwert der Lagerungskenngröße der Handwerkzeugmaschine 12 durchgeführt wird. Es ist zusätzlich oder alternativ denkbar, dass in Abhängigkeit von dem Wert der Lagerungskenngröße der Handwerkzeugmaschine 12 unterschiedliche Funktionsprüfungen durchgeführt werden. Auf dem Speicher der Steuer- oder Regeleinheit 16 ist ein Betriebsprogramm für die Funktionsprüfung hinterlegt. Die Steuer- oder Regeleinheit 16 ist dazu eingerichtet, anhand der Funktionsprüfung Beschädigungen der Handwerkzeugmaschine 12, insbesondere nach und/oder durch eine Lagerung der Handwerkzeugmaschine 12, zu erkennen. Dem Nutzer wird mittels der Ausgabeeinheit 40 ein Ergebnis der Funktionsprüfung ausgegeben, zumindest bei einer Feststellung einer Beschädigung und/oder Funktionsbeeinträchtigung der Handwerkzeugmaschine 12. Die Funktionsprüfung wird beispielsweise mittels der Steuer-oder Regeleinheit 16 automatisch bei einem ersten Betrieb nach einer bestimmten Lagerungsdauer der Handwerkzeugmaschine 12 durchgeführt. Es ist alternativ oder zusätzlich auch denkbar, dass der Nutzer die Funktionsprüfung der Handwerkzeugmaschine 12 durch eine manuelle Eingabe initiieren kann.

In dem Verfahrensschritt 24 wird die Nutzungsfreigabe der Handwerkzeugmaschine 12 in Abhängigkeit von der Funktionsprüfung der Handwerkzeugmaschine 12 mittels der Steuer- oder Regeleinheit 16 erteilt. Die Nutzungsfreigabe der Handwerkzeugmaschine 12 wird nicht erteilt, wenn bei der Funktionsprüfung der Handwerkzeugmaschine 12 eine Beschädigung und/oder eine Funktionsbeeinträchtigung der Handwerkzeugmaschine 12 ermittelt werden/wird. Es ist auch denkbar, dass die Nutzungsfreigabe der Handwerkzeugmaschine 12 in Abhängigkeit von einem Ausmaß und/oder einer Art der Beschädigung und/oder der Funktionsbeeinträchtigung der Handwerkzeugmaschine 12 mittels der Steuer-oder Regeleinheit 16 erteilt wird. Die Nutzungsfreigabe in Abhängigkeit von der Funktionsprüfung der Handwerkzeugmaschine 12 wird automatisch mittels der Steuer- oder Regeleinheit 16 erteilt. Es ist alternativ oder zusätzlich auch denkbar, dass die Nutzungsfreigabe der Handwerkzeugmaschine 12 durch den Nutzer manuell und insbesondere unabhängig von der Funktionsprüfung der Handwerkzeugmaschine 12 mittels der Eingabeeinheit 42 erteilbar ist.

## Patentansprüche

1. Verfahren zu einer Ermittlung von Parametern einer Handwerkzeugmaschine (12) zu einer Serviceunterstützung, insbesondere zu einer Instandhaltung, wobei in einem Verfahrensschritt (18) mittels einer Erfassungseinheit (14) ein Nutzungsparameter der Handwerkzeugmaschine (12) erfasst wird, wobei in einem Verfahrensschritt (20) der mittels der Erfassungseinheit (14) erfasste Nutzungsparameter mittels einer Steuer- oder Regeleinheit (16) zu einer Ermittlung einer Lagerungskenngröße der Handwerkzeugmaschine (12) ausgewertet wird, **dadurch gekennzeichnet, dass** in einem Verfahrensschritt (22) mittels der Steuer-oder Regeleinheit (16) eine Nutzungsfreigabe der Handwerkzeugmaschine (12) zumindest in Abhängigkeit von der Lagerungskenngröße erteilt wird.

2. Verfahren nach Anspruch 1, **dadurch gekennzeichnet, dass** in dem Verfahrensschritt (20) mittels der Steuer- oder Regeleinheit (16) in Abhängigkeit von dem mittels der Erfassungseinheit (14) erfassten Nutzungsparameter der Handwerkzeugmaschine (12) eine als eine Ausrichtungsempfehlung, eine Positionierungsempfehlung oder eine Lagerungsdauer ausgebildete Lagerungsempfehlung für die Handwerkzeugmaschine (12) erzeugt wird.

3. Verfahren nach einem der vorhergehenden Ansprüche, **dadurch gekennzeichnet, dass** in dem Verfahrensschritt (18) der Nutzungsparameter als ein Nutzungszeitpunkt der Handwerkzeugmaschine (12) erfasst wird und in Abhängigkeit von dem Nutzungszeitpunkt der Handwerkzeugmaschine (12) mittels der Steuer- oder Regeleinheit (16) die Lagerungskenngröße der Handwerkzeugmaschine (12) ermittelt wird.

4. Verfahren nach einem der vorhergehenden Ansprüche, **dadurch gekennzeichnet, dass** in dem Verfahrensschritt (20), insbesondere automatisch, mittels der Steuer- oder Regeleinheit (16) und/oder der Erfassungseinheit (14) die Handwerkzeugmaschine (12) hinsichtlich der Lagerungskenngröße der Handwerkzeugmaschine (12) überwacht wird.

5. Verfahren nach einem der vorhergehenden Ansprüche, **dadurch gekennzeichnet, dass** in einem Verfahrensschritt (24) mittels der Steuer- oder Regeleinheit (16) eine Funktionsprüfung der Handwerkzeugmaschine (12) in Abhängigkeit von der mittels der Steuer- oder Regeleinheit (16) ermittelten Lagerungskenngröße durchgeführt wird.

6. Verfahren nach Anspruch 5, **dadurch gekennzeichnet, dass** in dem Verfahrensschritt (24) eine Nutzungsfreigabe der Handwerkzeugmaschine (12) in Abhängigkeit von der Funktionsprüfung der Handwerkzeugmaschine (12) mittels der Steuer- oder Regeleinheit (16) erteilt wird.

7. Verfahren nach einem der vorhergehenden Ansprüche, **dadurch gekennzeichnet, dass** die mittels der Steuer- oder Regeleinheit (16) ermittelte Lagerungskenngröße der Handwerkzeugmaschine (12) in einem Verfahrensschritt (26) mittels einer Kommunikationseinheit (28) an eine externe Einheit (36), insbesondere kabellos, übermittelt wird.

8. Verfahren nach einem der vorhergehenden Ansprüche, **dadurch gekennzeichnet, dass** in dem Verfahrensschritt (20) die Lagerungskenngröße in Abhängigkeit von einer Nutzereingabe mittels der Steuer- oder Regeleinheit (16) ermittelt wird.

9. Vorrichtung (10) zu einer Serviceunterstützung, insbesondere zu einer Instandhaltung, einer Handwerkzeugmaschine (12), gemäß einem Verfahren nach einem der vorhergehenden Ansprüche, mit einer Erfassungseinheit (14) und mit einer Steuer- oder Regeleinheit (16), wobei die Erfassungseinheit (14) dazu eingerichtet ist, einen Nutzungsparameter der Handwerkzeugmaschine (12) zu erfassen, **dadurch gekennzeichnet, dass** die Steuer- oder Regeleinheit (16) dazu eingerichtet ist, in Abhängigkeit von dem Nutzungsparameter eine Lagerungskenngröße der Handwerkzeugmaschine (12) zu ermitteln und eine Nutzungsfreigabe der Handwerkzeugmaschine (12) zumindest in Abhängigkeit von der Lagerungskenngröße zu erteilen.

## Claims

1. Method for determining parameters of a hand-held power tool (12) for assisting with servicing, in particular for maintenance, wherein a method step (18) uses a measuring unit (14) to measure a usage parameter of the hand-held power tool (12), wherein a method step (20) evaluates the usage parameter measured by means of the measuring unit (14) by means of an open-loop or closed-loop control unit (16) to determine a storage characteristic variable of the hand-held power tool (12), **characterized in that** a method step (22) uses the open-loop or closed-loop control unit (16) to authorize use of the hand-held power tool (12) at least on the basis of the storage characteristic variable.

2. Method according to Claim 1, **characterized in that** method step (20) uses the open-loop or closed-loop control unit (16) to take the usage parameter of the hand-held power tool (12) measured by means of the measuring unit (14) as a basis for generating a storage recommendation for the hand-held power tool (12) in the form of an alignment recommendation, a positioning recommendation or a storage period.

3. Method according to either of the preceding claims, **characterized in that** method step (18) measures the usage parameter as a time of use of the hand-held power tool (12) and takes the time of use of the hand-held power tool (12) as a basis for using the open-loop or closed-loop control unit (16) to determine the storage characteristic variable of the hand-held power tool (12).

4. Method according to one of the preceding claims, **characterized in that** method step (20), in particular automatically, uses the open-loop or closed-loop control unit (16) and/or the measuring unit (14) to monitor the hand-held power tool (12) with regard to the storage characteristic variable of the hand-held power tool (12).

5. Method according to one of the preceding claims, **characterized in that** a method step (24) uses the open-loop or closed-loop control unit (16) to perform a function test on the hand-held power tool (12) on the basis of the storage characteristic variable determined by means of the open-loop or closed-loop control unit (16).

6. Method according to Claim 5, **characterized in that** method step (24) authorizes use of the hand-held power tool (12) on the basis of the function test on the hand-held power tool (12) by means of the open-loop or closed-loop control unit (16).

7. Method according to one of the preceding claims, **characterized in that** the storage characteristic variable of the hand-held power tool (12) determined by means of the open-loop or closed-loop control unit (16) is transmitted, in particular wirelessly, to an external unit (36) by means of a communication unit (28) in a method step (26).

8. Method according to one of the preceding claims, **characterized in that** method step (20) determines the storage characteristic variable on the basis of a user input by means of the open-loop or closed-loop control unit (16).

9. Device (10) for assisting with servicing, in particular for maintenance, of a hand-held power tool (12), using a method according to one of the preceding claims, comprising a measuring unit (14) and comprising an open-loop or closed-loop control unit (16), the measuring unit (14) being configured to measure a usage parameter of the hand-held power tool (12), **characterized in that** that the open-loop or closed-loop control unit (16) is configured to take the usage parameter as a basis for determining a storage characteristic variable of the hand-held power tool (12) and to authorize use of the hand-held power tool (12) at least on the basis of the storage characteristic variable.

## Revendications

1. Procédé de détermination de paramètres d'une machine-outil portative (12) destiné à une assistance technique, en particulier en vue d'un entretien, un paramètre d'utilisation de la machine-outil portative (12) étant détecté dans une étape de procédé (18) au moyen d'une unité de détection (14), le paramètre d'utilisation détecté au moyen de l'unité de détection (14) étant évalué dans une étape de procédé (20) au moyen d'une unité de commande ou de régulation (16) en vue de déterminer une grandeur caractéristique de stockage de la machine-outil portative (12), **caractérisé en ce que**, dans une étape de procédé (22), une autorisation d'utilisation de la machine-outil portative (12) est accordée au moyen de l'unité de commande ou de régulation (16) au moins en fonction de la grandeur caractéristique de stockage.

2. Procédé selon la revendication 1, **caractérisé en ce que**, dans l'étape de procédé (20), une recommandation de stockage sous la forme d'une recommandation d'orientation, d'une recommandation de positionnement ou d'une durée de stockage est générée pour la machine-outil portative (12) au moyen de l'unité de commande ou de régulation (16) en fonction du paramètre d'utilisation de la machine-outil portative (12) détecté au moyen de l'unité de détection (14).

3. Procédé selon l'une des revendications précédentes, **caractérisé en ce que**, dans l'étape de procédé (18), le paramètre d'utilisation est détecté comme un moment d'utilisation de la machine-outil portative (12) et, en fonction du moment d'utilisation de la machine-outil portative (12), la grandeur caractéristique de stockage de la machine-outil portative (16) est déterminée au moyen de l'unité de commande ou de régulation (12).

4. Procédé selon l'une des revendications précédentes, **caractérisé en ce que**, dans l'étape de procédé (20), notamment automatiquement, la machine-outil portative (12) est surveillée au moyen de l'unité de commande ou de régulation (16) et/ou de l'unité de détection (14) en ce qui concerne la grandeur caractéristique de stockage de la machine-outil portative (12).

5. Procédé selon l'une des revendications précédentes, **caractérisé en ce que**, dans une étape de procédé (24), un contrôle de fonctionnement de la machine-outil portative (12) est effectué au moyen de l'unité de commande ou de régulation (16) en fonction de la grandeur caractéristique de stockage déterminée au moyen de l'unité de commande ou de régulation (16).

6. Procédé selon la revendication 5, **caractérisé en ce que**, dans l'étape de procédé (24), une autorisation d'utilisation de la machine-outil portative (12) est accordée au moyen de l'unité de commande ou de régulation (16) en fonction du contrôle de fonctionnement de la machine-outil portative (12).

7. Procédé selon l'une des revendications précédentes, **caractérisé en ce que** la valeur caractéristique de stockage de la machine-outil portative (12), déterminée au moyen de l'unité de commande ou de régulation (16), est communiquée, notamment sans fil, dans une étape de procédé (26), à une unité externe (36) au moyen d'une unité de communication (28).

8. Procédé selon l'une des revendications précédentes, **caractérisé en ce que**, dans l'étape de procédé (20), la grandeur caractéristique de stockage est déterminée en fonction d'une saisie d'utilisateur au moyen de l'unité de commande ou de régulation (16).

9. Dispositif (10) destiné à une assistance technique, en particulier en vue d'un entretien, d'une machine-outil portative (12), conformément à un procédé selon l'une des revendications précédentes, comprenant une unité de détection (14) et comprenant une unité de commande ou de régulation (16), l'unité de détection (14) étant conçue pour détecter un paramètre d'utilisation de la machine-outil portative (12), **caractérisé en ce que** l'unité de commande ou de régulation (16) est conçue pour déterminer une grandeur caractéristique de stockage de la machine-outil portative (12) en fonction du paramètre d'utilisation et pour accorder une autorisation d'utilisation de la machine-outil portative (12) au moins en fonction de la grandeur caractéristique de stockage.
